# EUROPÄISCHE PATENTSCHRIFT

(11) **EP 1 329 680 B1**
(45) Veröffentlichungstag und Bekanntmachung des Hinweises auf die Patenterteilung: **26.01.2011**
(21) Anmeldenummer: 02009896.8
(22) Anmeldetag: 02.05.2002
(51) Int. Cl.: F25J 3/04

(54) **Plattenwärmetauscher**
Plate-type heat exchanger
Echangeur de chaleur à plaques

(30) Priorität: 18.01.2002 DE 10201832
(43) Veröffentlichungstag der Anmeldung: 23.07.2003
(73) Patentinhaber: Linde AG, 80331 München (DE)
(72) Erfinder: Corduan, Horst, 82178 Puchheim (DE); Rottmann, Dietrich, 81737 München (DE)
(74) Vertreter: Gellner, Bernd

(56) Entgegenhaltungen:
- US-A- 3 282 334
- US-A- 3 759 322
- US-A- 4 128 410
- US-A- 5 205 351
- US-A- 5 979 182

## Beschreibung

Die Erfindung betrifft einen Plattenwärmeaustauscher und ein Verfahren zum indirekten Wärmeaustausch von mehreren Fluidströmen gemäß dem Oberbegriff von Anspruch 1 und 4, sowie die Verwendung eines solchen Wärmetauschers in einer Tieftemperaturluftzerlegunganlage.

Ein solcher Plattenwärmetauscher und ein solches Verfahren sind aus der Druckschrift US-A-5 979 182 bekannt.

Bei der Tieftemperaturzerlegung von Luft muss die zu zerlegende Einsatzluft auf die Verfahrenstemperatur abgekühlt werden. Dies erfolgt üblicherweise im Hauptwärmeaustauscher durch indirekten Wärmeaustausch der Einsatzluft mit den gewonnenen Gasströmen. Der Hauptwärmeaustauscher ist in der Regel als Plattenwärmeaustauscher ausgebildet, der eine Vielzahl von Wärmeaustauschpassagen für die zu behandelnden Ströme besitzt.

Werden einer Luftzerlegungsanlage beispielsweise zwei Luftströme unterschiedlichen Drucks zugeführt und als gasförmige Produkte Sauerstoff, Reinstickstoff und unreiner Stickstoff gewonnen, müssen durch den Wärmeaustauscherblock fünf Ströme geleitet werden. Der Wärmeaustauscherblock muss daher zehn Anschlussstutzen für diese Ströme, je fünf für den Gasein- und fünf für den Gasaustritt, aufweisen. Die Gasströme werden dann von dem jeweiligen Eintrittsstutzen auf die zugeordneten Wärmeaustauschpassagen verteilt beziehungsweise die aus den Wärmeaustauschpassagen austretenden Gasströme in die entsprechenden Austrittsstutzen zusammengeführt.

Dies wird bisher durch in den Wärmeaustauscherblock integrierte Verteilzonen realisiert. In diesen Verteilzonen sind zumindest ein Teil der Lamellen, die die einzelnen Wärmeaustauschpassagen voneinander abgrenzen, schräg angeordnet, so dass das über den Eintrittsstutzen einströmende Gas in die Wärmeaustauschpassagen geführt wird bzw. dass die aus den Wärmeaustauschpassagen austretende Gasströmung zu dem Austrittsstutzen umgelenkt wird.

Die Strömungsbedingungen werden allerdings in den Verteilzonen stark geändert. Zum einen tritt durch die schräge Ausrichtung der Lamellen eine Änderung der Stromrichtung auf, zum anderen sind die Querschnitte der Wärmeaustauschpassagen in dem Verteilbereich deutlich verringert, wodurch Geschwindigkeitswechsel des durchströmenden Gases verursacht werden. Beide Effekte erzeugen einen unerwünschten Druckabfall in den Wärmeaustauscherblöcken.

In der DE 10021081 wird daher vorgeschlagen, bei großen Luftzerlegungsanlagen gesplittete, nach Produkten aufgeteilte Wärmeaustauscherblöcke einzusetzen, so dass durch jeden Wärmeaustauscherblock jeweils nur ein Fluidstrom geführt wird. Die Fluidströme können bei einer derartigen Ausführung ohne die genannten Verteilzonen direkt von den Anschlussstutzen in die jeweiligen Wärmeaustauschpassagen geleitet werden.

Dieses Prinzip lässt sich aber nur bei großen Luftzerlegungsanlagen anwenden, bei denen ohnehin mehrere Wärmeaustauscherblöcke benötigt werden. Bei kleineren Luftzerlegungsanlagen, die nur über einen oder zwei Wärmeaustauscherblöcke verfügen, ist der Einsatz von solchen gesplitteten Wärmeaustauscherblöcken nicht sinnvoll.

Aufgabe vorliegender Erfindung ist es daher, ein Verfahren und eine Vorrichtung zur indirekten Erwärmung oder Abkühlung von mehreren Gasströmen zu entwickeln, bei dem der Druckverlust in dem Wärmeaustauscher möglichst gering ist.

Diese Aufgabe wird erfindungsgemäß durch eingangs genannten Art gelöst, wobei der Wärmeaustauscherblock einen ersten Teilbereich aufweist, in dem alle Wärmeaustauschpassagen für den ersten Fluidstrom angeordnet sind, und einen zweiten Teilbereich aufweist, in dem alle Wärmeaustauschpassagen für den zweiten Fluidstrom angeordnet sind, wobei sich der erste und der zweite Teilbereich nicht überschneiden und sich der erste und der zweite die kennzeichnenden Merkmale des Ansprüche 1 und 4 gelöst.

Tiefe, Höhe und Breite des Wärmeaustauscherblocks sind dabei wie folgt definiert: Ein Wärmeaustauscherblock weist eine Vielzahl von parallel zueinander angeordneten Trennplatten auf. Die Ausdehnung des Wärmeaustauscherblocks in einer Richtung senkrecht zu den Trennplatten wird im Folgenden als Tiefe bezeichnet. Zwischen den Trennplatten sind üblicherweise sogenannte Fins angeordnet, die den Raum zwischen jeweils zwei Trennplatten in mehrere Wärmeaustauschpassagen unterteilen, die zumindest über einen Großteil des Wärmeaustauscherblocks alle dieselbe Richtung aufweisen. Die Ausdehnung des Wärmeaustauscherblocks in Strömungsrichtung durch die Wärmeaustauschpassagen kennzeichnet dessen Höhe. Diese Richtung wird im folgenden der Einfachheit halber als Vertikale bezeichnet. Mit Breite wird folglich die Ausdehnung des Wärmeaustauscherblocks in der verbleibenden Raumrichtung senkrecht zur Hauptströmungsrichtung in den Wärmeaustauschpassagen in der Ebene der Trennplatten bezeichnet.

Durch die erfindungsgemäße Aufteilung in einzelne Bereiche ist es möglich, auf einen Teil der Verteilzonen zu verzichten. Bestimmte Fluidstrompassagen enden nämlich in einem definierten Bereich der Stirnflächen des Wärmeaustauscherblocks, d.h. der durch die Breite und die Tiefe gekennzeichneten Flächen des Blocks, in dem keine weiteren Fluidstrompassagen enden. Der Anschlussstutzen für diesen Fluidstrom muss daher nur noch mit dem entsprechenden Bereich der Stirnfläche verbunden werden.

Eine Verteilung des Fluidstromes über die gesamte Querschnittsfläche des Wärmeaustauscherblocks ist nicht mehr notwendig.

Von Vorteil wird ein integrierter Wärmeaustauscherblock eingesetzt, durch den mindestens zwei Fluidströme, vorzugsweise alle Fluidströme im indirekten Wärmeaustausch mit einem oder mehreren Heizmedien geführt werden. Zumindest ein Teil der Wärmeaustauschpassagen für die Fluidströme wird hierbei in Richtung der Breite in mindestens zwei Bereiche aufgeteilt. Vorzugsweise werden alle für die Fluidströme vorgesehenen Wärmeaustauschpassagen entsprechend aufgeteilt. Es ist aber durchaus auch möglich und sinnvoll, eine derartige Aufteilung nur für einen Teil der Fluidstrompassagen vorzunehmen.

Die Unterteilung erfolgt so, dass der Raum zwischen zwei Trennplatten, in dem die einzelnen Wärmeaustauschpassagen für die Fluidströme verlaufen, durch eine oder mehrere vertikale Trennwände in zwei oder mehrere Bereiche unterteilt wird, zwischen denen kein Fluidaustausch möglich ist. Innerhalb eines Bereichs befinden sich eine Vielzahl von Wärmeaustauschpassagen, die üblicherweise durch vertikal verlaufende, sogenannte Fins voneinander getrennt sind. Die Fins dienen im wesentlichen zur Führung der Fluide, aber, im Gegensatz zu den unterschiedliche Bereiche abtrennenden Trennwänden, nicht zwingend zur Isolierung einer Wärmeaustauschpassage von einer benachbarten Wärmeaustauschpassage.

Gemäß einer alternativen Ausführung, die nicht Teil der Erfindung ist, kann die Aufteilung in einzelne Bereiche ebenso günstig so erfolgen, dass die Bereiche jeweils nur einen Teil der Tiefe des Wärmeaustauscherblocks einnehmen. So ist es beispielsweise möglich, den Wärmeaustauscherblock in zwei oder mehrere Streifen zu unterteilen, die sich über die gesamte Höhe des Wärmeaustauscherblocks erstrecken und jeweils einen Teil der Tiefe oder der Breite des Blocks einnehmen. Bei mehreren Strömen ist es auch günstig, den Wärmeaustauscherblock in der Breite und der Tiefe zu unterteilen und zum Beispiel vier Bereiche vorzusehen, von denen sich jeder in einem Eck des Wärmeaustauscherblocks befindet.

In den erfindungsgemäßen Teilbereichen erstrecken sich die für den jeweiligen Fluidstrom vorgesehenen Wärmeaustauschpassagen von einer Stirnseite des Blocks zur gegenüberliegenden Stirnseite und verlaufen im wesentlichen parallel zueinander. An den beiden Stirnseiten, an denen die Wärmeaustauschpassagen enden, ist jeweils außen an dem Wärmeaustauscherblock ein Sammler/Verteiler angebracht, der den entsprechenden Bereich der Stimfläche abdeckt und einen Anschlussstutzen für die Zu- bzw. Ableitung aufweist. Die Wärmeaustauschpassagen gehen somit ohne Querschnittsverjüngung in die Zu- bzw. Ableitung über und die Strömungsumlenkung in dem Sammler/Verteiler erfolgt langsam. Der Druckverlust in dem Wärmeaustauscherblock und den zugehörigen Sammler/Verteilern wird dadurch minimiert.

Erfindungsgemäß wird zumindest ein Fluidstrom, der einen möglichst geringen Druckverlust erfahren soll, durch einen solchen erfindungsgemäßen Teilbereich des Wärmeaustauscherblocks geleitet. Insbesondere bei Fluidströmen, die einen Druck von weniger als 3,5 bar, und ganz besonders einen Druck zwischen 1,1 und 1,8 bar, aufweisen, ist die Erfindung von Vorteil. Selbstverständlich strömen durch einen der erfindungsgemäßen Teilbereiche des Wärmeaustauscherblocks ein oder mehrere Heizmedien, mit denen der Fluidstrom seine Wärme austauscht.

Durch die Erfindung lassen sich Druckabfälle in den Wärmeaustauscherblöcken, gemessen vom Eintrittsstutzen bis zum Austrittsstutzen, von etwa 70 mbar erzielen. Demgegenüber tritt bei den herkömmlichen Wärmeaustauschem, bei denen die Verteilung und Zusammenführung der Gasströme zwischen dem Ein- bzw. Austrittsstutzen und den Wärmeaustauschpassagen durch eine in den Wärmeaustauscherblock integrierte Verteilzone mit schräg angeordneten Lamellen ein Druckabfall von etwa 100 mbar auf, wenn die Gasströme mit einem Druck zwischen 1,2 und 1,8 bar aus der Niederdrucksäule entnommen wurden. Auf der drucklosen Seite erreicht man durch die Erfindung eine Verringerung des Druckabfalls von etwa 30 mbar. Das bedeutet, dass die Niederdruckströme mit einem um 30 mbar niedrigeren Druck als sonst gewonnen werden können. Zur Aufrechterhaltung der Wärmeaustauschverhältnisse am Hauptkondensator reicht es dann aus, wenn die Luft nach dem Luftverdichter auf einen etwa 90 mbar niedrigeren Druck verdichtet wird.

Besonders geeignet ist die Erfindung bei Verfahren, bei denen Gasströme, die einen Druck von weniger als 3,5 bar, bevorzugt zwischen 1,1 und 1,8 bar, aufweisen, im folgenden als Niederdruckströme bezeichnet, in indirekten Wärmeaustausch mit einem Wärme- oder Kälteträger gebracht werden sollen. Erfindungsgemäß wird hierbei durch einen Teilbereich des Wärmertauscherblocks jeweils nur einer dieser Niederdruckgasströme geführt, d.h. für jeden der Gasströme, die einen Druck von weniger als 3,5 bar aufweisen, wird ein eigener Teilbereich des Wärmeaustauscherblocks vorgesehen.

Bei Gasströmen mit einem Druck von mehr als ca. 4 bar spielt der Druckverlust in dem Wärmeaustauscherblock nur eine untergeordnete Rolle bzw. kann vernachlässigt werden. Es ist daher manchmal vorteilhaft, durch mindestens einen der Teilbereiche des Wärmeaustauscherblocks, durch den einer der Niederdruckgasströme geleitet wird, zusätzlich einen solchen Strom mit erhöhtem Druck zu führen.

Das erfindungsgemäße Verfahren findet bevorzugt bei der Tieftemperaturzerlegung von Einsatzluft Anwendung. Die als Produkt aus der Niederdrucksäule eines Doppelsäulenrektifikators abgezogenen Gasströme besitzen lediglich einen geringen Überdruck von etwa 0,1 bis 0,8 bar über Atmosphärendruck, sodass eine Verringerung des Druckabfalls von hoher Bedeutung ist. Dies gilt in analoger Weise für gasförmiges Argonprodukt, da die Rohargonsäule ebenfalls unter relativ niedrigem Druck betrieben wird.

Besonders bevorzugt werden die Gasströme mit der Einsatzluft in indirekten Wärmeaustausch gebracht. Die Einsatzluft kann hierbei in mehreren auf unterschiedlichem Druckniveau liegenden Strömen durch den Wärmeaustauscherblock geführt werden. So kann die Einsatzluft beispielsweise zum einen unter Drucksäulendruck durch den Wärmeaustauscherblock geleitet und anschließend in die Drucksäule eingespeist werden, zum anderen kann die Einsatzluft vor dem Wärmeaustauscherblock nachverdichtet und nach Abkühlung zur Kälteerzeugung arbeitsleistend entspannt werden.

In Ländern mit relativ niedrigen Energiekosten bringt eine Verringerung der Druckabfälle keinen Vorteil, da die mit der Energieeinsparung verbundenen Kosten hoch sind. Bei diesen Anwendungen ist es daher günstiger, nicht die Druckverluste zu minimieren, sondern die Strömungsgeschwindigkeiten zu erhöhen, um höhere Druckabfälle zu erzielen, wodurch letztlich ein kleinerer Wärmeaustauscherblock ausreichend ist.

Vorzugsweise wird der Fluidstrom so durch den Wärmeaustauscherblock geleitet, dass er einen Druckabfall von 120 bis 300 mbar, bevorzugt 120 bis 200 mbar, erleidet. Durch Anhebung des Druckabfalls wird eine größere Strömungsgeschwindigkeit als in den herkömmlichen Wärmeaustauschern erreicht, wodurch die Wärmeübergangszahlen verbessert werden, was letztlich dazu führt, dass das Blockvolumen des Wärmeaustauschers verringert werden kann. Bei gleichem Druckabfall im Wärmeaustauscherblock ermöglicht das erfindungsgemäße Verfahren gegenüber den bekannten Verfahren eine Reduktion der Blockvolumina um etwa 15%, woraus eine beträchtliche Kosteneinsparung resultiert.

Die Erfindung sowie weitere Einzelheiten der Erfindung werden im Folgenden anhand von in den Zeichnungen dargestellten Ausführungsbeispielen näher erläutert. Hierbei zeigen:
- Figur 1: ein Verfahrensschema einer Tieftemperaturluftzerlegungsanlage,
- Figuren 2 bis 4: die Anordnung der Verteilpassagen in herkömmlichen Plattenwärmeaustauschem,
- Figur 5: die Anordnung der Wärmeaustauschpassagen gemäß der Erfindung,
- Figur 6: eine Variante der Ausführung nach Figur 5,
- Figuren 7 und 8: die erfindungsgemäße Aufteilung des Wärmeaustauischers in zwei Teilbereiche,
- Figur 9: das Verfahrensschema einer Luftzerlegungsanlage mit Ein-Turbinen-Luftkreislauf,
- Figur 10: das Verfahrensschema einer Luftzerlegungsanlage mit Zwei-Turbinen-Luftkreislauf,
- Figur 11: die erfindungsgemäße Anordnung der Wärmeaustauschpassagen des Hauptwärmeaustauschers bei dem Verfahren nach Figur 9 und
- Figur 12: die erfindungsgemäße Anordnung der Wärmeaustauschpassagen des Hauptwärmeaustauschers bei dem Verfahren nach Figur 10.

Figur 1 zeigt ein aus dem Stand der Technik bekanntes Verfahrensschema einer Tieftemperaturluftzerlegungsanlage.

Verdichtete und gereinigte Einsatzluft 10 wird zum Teil direkt einem Hauptwärmeaustauscher 1 zugeführt, zum Teil 20 mittels eines Verdichters 4 nachverdichtet, in einem Nachkühler 5 gekühlt und dann in den Hauptwärmeaustauscher 1 geleitet. Diese im folgenden als Turbinenluftstrom 20 bezeichnete Druckluft wird an einer Zwischenstelle dem Hauptwärmeaustauscher 1 entnommen, in einer Luftbooster-Turbine 6 entspannt und in die Niederdrucksäule 3 einer eine Drucksäule 2 und eine Niederdrucksäule 3 umfassenden Rektifikationseinheit eingeleitet.

Die in dem Hauptwärmeaustauscher abgekühlte Einsatzluft 10 wird der Drucksäule 2 der Rektifikationseinheit zugeführt. Der Niederdrucksäule 3 werden gasförmiger Sauerstoff 50, gasförmiger Stickstoff 30 sowie gasförmiger Unrein-Stickstoff 40 als Regeneriergas mit einem Druck von etwa 1,3 bar entnommen. Am Kopf der Drucksäule 2 wird Druckstickstoff 60 abgezogen. Ferner ist es möglich, in der Rektifikationseinheit Sauerstoff und Stickstoff als flüssige Produkte 7, 8 zu gewinnen. Die Gasströme 30, 40, 50, 60 werden in den Hauptwärmeaustauscher 1 geführt und gegen den Einsatzluftstrom 10 und den Turbinenluftstrom 20 durch indirekten Wärmeaustausch angewärmt.

Die Figuren 2 bis 4 zeigen den bisher üblichen Aufbau des Wärmeaustauscherblocks 9. Figur 2 zeigt die Lamellenanordnung in den Verteilzonen 59 für die Sauerstoffpassagen 58, Figur 3 für die Reinstickstoffpassagen 38 und Figur 4 entsprechend für die Unreinstickstoffpassagen 48.

Bei dem Verfahren gemäß Figur 1 werden in dem Wärmeaustauscherblock 9 die Fluidströme 30, 40, 50 gegen den Luftstrom 10 und den Turbinenluftstrom 20 geführt. Die Verteilung des jeweiligen gasförmigen Produktes auf die entsprechenden Wärmeaustauschpassagen 38, 48, 58 erfolgt herkömmlich über Verteilzonen 39, 49, 59, die schräg angeordnete Lamellen aufweisen, um das Gas 30, 40, 50 aus den Zufuhrleitungen auf die Passagen 38, 48, 58 zu verteilen beziehungsweise um das aus den Passagen 38, 48, 58 austretende Gas in die entsprechende Abzugsleitung zusammenzuführen.

Die Verteilzonen 39, 49, 59 führen sowohl zu einer Änderung der Strömungsrichtung als auch zu Querschnittsveränderungen, welche wiederum Änderungen der Strömungsgeschwindigkeit verursachen. Beides wirkt sich negativ auf die Blockdurchströmung aus und erzeugt einen unerwünschten Druckabfall über dem Wärmeaustauscherblock 9. Der Druckabfall wirkt sich insbesondere bei den Gasströmen, die einen relativ niedrigen Druck zwischen 1,1 und 1,8 bar besitzen, negativ aus.

Figur 5 zeigt den erfindungsgemäßen Aufbau des Hauptwärmeaustauschers 1. In diesem Fall werden alle Ströme 10, 20, 30, 40, 50, 60 durch einen gemeinsamen Wärmeaustauscherblock 9 geführt, das heißt der Hauptwärmeaustauscher 1 ist als integrierter Wärmeaustauscher ausgeführt. Der Wärmeaustauscherblock 9 ist aus einer Vielzahl von parallel zur Zeichenebene liegenden Trennplatten aufgebaut, zwischen denen sich jeweils eine Vielzahl von Wärmeaustauschpassagen befinden.

Im folgenden wird die Ausdehnung des Wärmeaustauscherblocks 9 senkrecht zur Zeichenebene als dessen Tiefe, seine Ausdehnung in Richtung der Wärmeaustauschpassagen, die in den Figuren 2 bis 4 durch Pfeile gekennzeichnet ist, als dessen Höhe und seine Ausdehnung in der Zeichenebene senkrecht zur Strömungsrichtung durch die Wärmeaustauschpassagen als dessen Breite bezeichnet.

Die Einsatzluft 10, die Hochdruckluft 20 und der der Drucksäule 2 entnommene gasförmige Druckstickstoff 60 werden über die Sammler/Verteiler 11, 21, 61 in den Wärmeaustauscherblock 9 geleitet. Im Wärmeaustauscherblock 9 werden diese Ströme 10, 20, 60 in üblicher Weise jeweils in einer in der Zeichnung nicht dargestellten Verteilzone, die schräg verlaufende Lamellen aufweist, über die gesamte Breite des Wärmeaustauscherblocks 9 verteilt, weiter durch senkrecht verlaufende Wärmeaustauschpassagen geleitet und über eine weitere Verteilzone den jeweiligen Sammlern 12, 22, 62 zugeführt.

In den Verteilzonen erfahren die Ströme 10, 20, 60 Druckverluste, die durch die Stromrichtungsänderungen und die Querschnittsänderungen der einzelnen Passagen verursacht werden. Die Druckverluste von etwa 100 mbar sind jedoch bei der Einsatzluft 10, der Hochdruckluft 20 und dem Druckstickstoffprodukt 60 nicht relevant, da diese Ströme einen deutlich höheren absoluten Druck von mehr als 5 bar aufweisen. Bei den Niederdruckströmen 30, 40, 50, die einen gegenüber dem Atmosphärendruck nur geringfügig erhöhten Druck besitzen, haben solche Druckverluste dagegen eine hohe Bedeutung.

Erfindungsgemäß werden daher die Niederdruckströme 30, 40, 50 nicht über die gesamte Breite des Wärmeaustauscherblocks 9 verteilt. Der Wärmeaustauscherblock 9 ist in seiner Breite durch Trennbleche 70, sogenannte side bars, in drei Bereiche 33, 43, 53 unterteilt. Mit jedem dieser Bereiche 33, 43, 53 sind am oberen und unteren Ende des Wärmeaustauscherblocks 9 Sammler/Verteiler 31, 41, 51 bzw. 32, 42, 52 verbunden. Die Sammler/Verteiler 31, 41, 51 bzw. 32, 42, 52 sind halbzylindrisch ausgeführt und besitzen einen Anschlussstutzen für die jeweilige Produktzu- bzw. - ableitung. Der in den Wärmeaustauscherblock 9 eingeleitete Niederdruckstrom 30, 40, 50 erfährt keinerlei Querschnittsveränderung und keine wesentliche Stromrichtungsänderung. Der Druckabfall über dem Wärmeaustauscherblock 9 ist gegenüber dem Druckabfall über einem üblichen Block, wie er anhand der Figuren 2 bis 4 erläutert wurde, um etwa 30% verringert. Ferner werden die Kosten für den Wärmeaustauscherblock 9 reduziert, da auf die aufwendigen Lamellenzuschnitte für die Verteilzonen 39, 49, 59 in den Figuren 2 bis 4 verzichtet werden kann.

Anstelle der aufwendigen Verteilzonen 39, 49, 59 mit schrägen Lamellen in den bekannten Wärmeaustauscherblöcken (siehe Figuren 2 bis 4) ist bei den neuen Wärmeaustauscherblöcken bevorzugt lediglich eine schmale Verteilzone 73 am Eintritts- und Austrittsbereich der Wärmeaustauschpassagen 33, 43, 53 vorgesehen. Die Lamellen in der schmalen Verteilzone 73 sind parallel zu den darunter bzw. darüber liegenden Lamellen der Wärmeaustauschpassagen 33, 43, 53 angeordnet, besitzen jedoch einen geringeren Abstand voneinander. Das in den Sammler 31, 41, 51 eintretende Gas staut sich dadurch leicht vor der Verteilzone 73, wodurch eine gleichmäßige Verteilung des Gases auf alle Passagen der Verteilzone 73 und damit auf alle Wärmeaustauschpassagen 33, 43, 53 erreicht wird.

In Figur 6 ist eine Variante des erfindungsgemäßen Wärmeaustauschers dargestellt. Der Wärmeaustauscherblock 9 ist identisch zu dem in Figur 5 gezeigten Block. Im Gegensatz zu Figur 5 sind jedoch keine einzelnen Sammler/Verteiler 31, 41, 51 bzw. 32, 42, 52 vorgesehen, sondern ein die gesamte Stirnfläche des Wärmeaustauscherblocks 9 überspannender gemeinsamer Sammler/Verteiler 71. Der Raum zwischen der Stirnfläche des Wärmeaustauscherblocks 9 und dem Sammler/Verteiler 71 ist entsprechend den Bereichen 33, 43, 53 durch Trennbleche 72 unterteilt und jeweils mit einem Anschlussstutzen versehen.

Die Figuren 7 und 8 zeigen weitere Ausführungsformen der Erfindung. Diese Wärmeaustauscher kommen beispielsweise bei Luftzerlegungsverfahren zum Einsatz, bei denen bei der Niederdrucksäule auf den obersten Abschnitt verzichtet wurde, so dass in der Niederdrucksäule kein Niederdruckstickstoff 30 mehr erzeugt wird. Die Niederdruckströme reduzieren sich dadurch auf den Unreinstickstoff 40 und Sauerstoff 50. Damit kann der Hauptwärmeaustauscherblock 9 einfacher gestaltet werden. Die Wärmeaustauschpassagen für die Niederdruckströme 40, 50 werden, wie in den Figuren 7 und 8 gezeigt, erfindungsgemäß gestaltet, die Druckströme 10, 20, 60 werden in üblicher Weise über Verteilzonen auf die entsprechenden Wärmeaustauschpassagen verteilt.

Die Erfindung ist bei allen Luftzerlegungsverfahren, bei denen mindestens zwei Niederdruckströme vorkommen, mit Vorteil einsetzbar. So zum Beispiel bei Luftzerlegunsgverfahren mit Luftkreislauf oder mit Stickstoffkreislauf.

In Figur 9 ist beispielhaft ein Tieftemperatur-Luftzerlegungsverfahren mit Ein-Turbinen-Luftkreislauf dargestellt. Die Einsatzluft 10 wird hierbei verdichtet und als Hochdruckluftstrom 90 in den Hautpwärmeaustauscher geführt. Ein Teil 91 der Hochdruckluft wird an einer Zwischenstelle von dem Wärmeaustauscher abgezogen, entspannt und zum Teil in die Drucksäule eingeleitet, zum anderen Teil 93 durch den Wärmeaustauscher 90 zurückgeführt und der Einsatzluft 10 wieder zugegeben. Der Rest der Hochdruckluft 90 wird als Hochdruckstrom 92 direkt in die Drucksäule geleitet.

In Figur 11 ist die erfindungsgemäße Ausführung des Wärmeaustauscherblocks 9 für ein derartiges Verfahren dargestellt. Die Niederdruckströme 30, 40, 50 werden wiederum durch die entsprechenden erfindungsgemäßen Teilbereiche des Blocks 9 geführt, die druckbehafteten Ströme 60, 90, 93 werden in bekannter Weise über Verteilzonen auf die Wärmeaustauschpassagen verteilt.

Figur 10 zeigt ein Luftzerlegungsverfahren mit Zwei-Turbinen-Luftkreislauf und Figur 12 die entsprechende Ausgestaltung des Hauptwärmeaustauschers 9. Die Wärmeaustauschpassagen für die Niederdruckströme 30, 40, 50 verlaufen analog zu der Ausführung gemäß Figur 11, die unter höherem Druck stehenden Ströme 101, 102, 103, 104, 105, 106 werden, wie in Figur 12 dargestellt, durch den Wärmeaustauscher geführt.

## Patentansprüche

1. Plattenwärmeaustauscher zum indirekten Wärmeaustausch von mehreren Fluidströmen mit einem Wärme-/Kälteträger in einem Wärmeaustauscherblock, der eine Vielzahl von Wärmeaustauschpassagen für den Wärme-/Kälteträger, einen ersten Fluidstrom und einen zweiten Fluidstrom besitzt, wobei der Wärmeaustauscherblock (9) einen ersten Teilbereich aufweist, in dem alle Wärmeaustauschpassagen für den ersten Fluidstrom (40) angeordnet sind, und einen zweiten Teilbereich aufweist, in dem alle Wärmeaustauschpassagen für den zweiten Fluidstrom (30) angeordnet sind, wobei sich der erste und der zweite Teilbereich nicht überschneiden und sich der erste und der zweite Teilbereich jeweils über die gesamte Höhe des Wärmeaustauscherblocks (9) erstrecken, wobei die Höhe des Wärmeaustauscherblocks (9) dessen Ausdehnung in Richtung der Hauptströmung durch die Wärmeaustauschpassagen ist,
der Wärmeaustauscherblock (9) mehrere parallel und zueinander angeordnete Trennplatten aufweist, zwischen denen sich die Wärmeaustauschpassagen für den Wärme-/Kälteträger (10, 20), den ersten Fluidstrom (30, 40, 50) und den zweiten Fluidstrom (30, 40, 50) befinden, **dadurch gekennzeichnet, dass** sich der erste und der zweite Teilbereich jeweils über die gesamte Tiefe des Wärmeaustauscherblocks (9) erstrecken, wobei die Tiefe des Wärmeaustauscherblocks (9) dessen Ausdehnung senkrecht zur Ebene der Trennplatten ist.

2. Plattenwärmeaustauscher nach Anspruch 1, **dadurch gekennzeichnet, dass** die Wärmeaustauschpassagen für den Wärme-/Kälteträger (10, 20) im wesentlichen gleichmäßig über den gesamten Wärmeaustauscherblock (9) verteilt sind.

3. Verwendung eines Plattenwärmeaustauschers nach einem der Ansprüche 1 oder 2 als Hauptwärmeaustauscher einer Tieftemperaturluftzerlegungsanlage.

4. Verfahren zum indirekten Wärmeaustausch von mehreren Fluidströmen mit einem Wärme-/Kälteträger in einem Wärmeaustauscherblock, wobei der Wärme-/Kälteträger, ein erster Fluidstrom und ein zweiter Fluidstrom durch eine Vielzahl von Wärmeaustauschpassagen geleitet werden, wobei der erste Fluidstrom (30, 40, 50) nur durch einen ersten Teilbereich des Wärmeaustauscherblocks (9) geleitet wird und der zweite Fluidstrom (30, 40, 50) nur durch einen zweiten Teilbereich des Wärmeaustauscherblocks (9) geleitet wird, wobei sich der erste und der zweite Teilbereich nicht überschneiden und sich der erste und der zweite Teilbereich jeweils über die gesamte Höhe des Wärmeaustauscherblocks (9) erstrecken, wobei die Höhe des Wärmeaustauscherblocks (9) dessen Ausdehnung in Richtung der Hauptströmung durch die Wärmeaustauschpassagen ist, und der Wärmeaustauscherblock (9) mehrere parallel zueinander angeordnete Trennplatten aufweist, zwischen denen sich die Wärmeaustauschpassagen für den Wärme-/Kälteträger (10, 20), den ersten Fluidstrom (30, 40, 50) und den zweiten Fluidstrom (30, 40, 50) befinden, **dadurch gekennzeichnet, dass** sich der erste und der zweite Teilbereich jeweils über die gesamte Tiefe des Wärmeaustauscherblocks (9) erstrecken, wobei die Tiefe des Wärmeaustauscherblocks (9) dessen Ausdehnung senkrecht zur Ebene der Trennplatten ist.

5. Verfahren nach Anspruch 4, **dadurch gekennzeichnet, dass** der erste und der zweite Fluidstrom (30, 40, 50) jeweils einen Druck von weniger als 3,5 bar, bevorzugt zwischen 1,1 und 1,8 bar, aufweisen.

6. Verfahren nach einem der Ansprüche 4 oder 5, **dadurch gekennzeichnet, dass** ein weiterer Fluidstrom mit einem Druck von mehr als 4 bar durch den Wärmeaustauscherblock geleitet wird.

7. Verfahren nach einem der Ansprüche 4 bis 6, **dadurch gekennzeichnet, dass** die Fluidströme (30, 40, 50) durch Tieftemperaturzerlegung von Einsatzluft gewonnen werden.

8. Verfahren nach Anspruch 7, **dadurch gekennzeichnet, dass** die Fluidströme (30, 40, 50) mit der Einsatzluft (10, 20) in indirekten Wärmeaustausch gebracht werden.

## Claims

1. Plate he-at exchanger for the indirect heat exchange of a plurality of fluid streams, with a heat/cold transfer medium in a heat exchanger block which possesses a multiplicity of heat exchange passages for the heat/cold transfer medium, a first fluid stream and a second fluid stream, the heat exchanger block (9) having a first subregion, in which all the heat exchange passages for the first fluid stream (40) are arranged, and the second subregion, in which all the heat exchange passages for the second fluid stream (30) are arranged, the first and the second subregion not overlapping one another, and the first and the second subregion in each case extending over the entire height of the heat exchanger block (9), the height of the heat exchanger block (9) being its extent in the direction of the main flow through the heat exchange passages, and the heat exchanger block (9) having a plurality of separating plates which are arranged parallel to one another and between which are located the heat exchange passages for the heat/cold transfer medium (10, 20), the first fluid stream (30, 40, 50) and the second fluid stream (30, 40, 50), **characterized in that** the first and the second subregion in each case extend over the entire depth of the heat exchanger block (9), the depth of the heat exchanger block (9) being its extent perpendicular to the plane of the separating plates.

2. Plate heat exchanger according to Claim 1, **characterized in that** the heat exchange passages for the heat/cold transfer medium (10, 20) are distributed essentially uniformly over the entire heat exchanger block (9).

3. Use of a plate heat exchanger according to either-one of Claims 1 and 2 as a main heat exchanger of a low-temperature air separation plant.

4. Method for the indirect heat exchange of a plurality of fluid streams, with a heat/cold transfer medium in a heat exchanger block, the heat/cold transfer medium, a first fluid stream and a second fluid stream being conducted through a multiplicity of heat exchange passages, the first fluid stream (30, 40, 50) being conducted only through a first subregion of the heat exchanger block (9), and the second fluid stream (30, 40, 50) being conducted only through a second subregion of the heat exchanger block (9), the first and the second subregion not overlapping one another, and the first and the second subregion in each case extending over the entire height of the heat exchanger block (9), the height of the heat exchanger block (9) being its extent in the direction of the main flow through the heat exchange passages, and the heat exchanger block (9) having a plurality of separating plates which are arranged parallel to one another and between which are located the heat exchange passages for the heat/cold transfer medium (10, 20), the first fluid stream (30, 40, 50) and the second fluid stream (30, 40, 50), **characterized in that** the first and the second subregion in each case extend over the entire depth of the heat exchanger block (9), the depth of the heat exchanger block (9) being its extent perpendicular to the plane of the separating plates.

5. Method according to Claim 4, **characterized in that** the first and the second fluid stream (30, 40, 50) have in each case a pressure of less than 3.5 bar, preferably of between 1.1 and 1.8 bar.

6. Method according to either one of Claims 4 and 5, **characterized in that** a further fluid stream is conducted through the heat exchanger block with a pressure of more than 4 bar.

7. Method according to one of Claims 4 to 6, **characterized in that** the fluid streams (30, 40, 50) are obtained by the low-temperature separation of charge air.

8. Method according to Claim 7, **characterized in that** the fluid streams (30, 40, 50) are brought into indirect heat exchange with the charge air (10, 20).

## Revendications

1. Echangeur de chaleur à plaques destiné à échanger de la chaleur indirectement entre plusieurs écoulements de fluide et un fluide calorifique ou frigorifique dans un bloc d'échangeur de chaleur qui présente plusieurs passages d'échange de chaleur pour le fluide calorifique ou frigorifique, un premier écoulement de fluide et un deuxième écoulement de fluide,
le bloc (9) d'échangeur de chaleur présentant une première partie dans laquelle sont disposés tous les passages d'échange de chaleur pour le premier écoulement de fluide (40) et une deuxième partie dans laquelle sont disposés tous les passages d'échange de chaleur pour le deuxième écoulement de fluide (30),
la première et la deuxième partie ne se coupant pas et la première et la deuxième partie s'étendant chacune sur toute la hauteur du bloc (9) d'échangeur de chaleur, la hauteur du bloc (9) d'échangeur de chaleur étant son extension dans la direction de l'écoulement principal à travers les passages d'échange de chaleur,
le bloc (9) d'échangeur de chaleur présentant plusieurs plaques de séparation disposées parallèlement les unes aux autres et entre lesquelles sont situés les passages d'échange de chaleur pour le fluide calorifique ou le fluide frigorifique (10, 20), le premier écoulement de fluide (30, 40, 50) et le deuxième écoulement de fluide (30, 40, 50),
**caractérisé en ce que**
la première et la deuxième partie s'étendent toutes deux sur toute la profondeur du bloc (9) d'échangeur de chaleur, la profondeur du bloc (9) d'échangeur de chaleur étant son extension perpendiculairement au plan des plaques de séparation.

2. Echangeur de chaleur à plaques selon la revendication 1, **caractérisé en ce que** les passages d'échange de chaleur prévus pour le fluide calorifique ou le fluide frigorifique (10, 20) sont répartis de manière essentiellement uniforme sur tout le bloc (9) d'échangeur de chaleur.

3. Utilisation d'un échangeur de chaleur à plaques selon l'une des revendications 1 ou 2 comme échangeur de chaleur principal d'une installation de décomposition de l'air à.basse température.

4. Procédé d'échange indirect de chaleur entre plusieurs écoulements de fluide et un fluide calorifique ou un fluide frigorifique dans un bloc d'échangeur de chaleur, le fluide calorifique ou le fluide frigorifique, un premier écoulement de fluide et un deuxième écoulement de fluide étant conduits dans plusieurs passages d'échange de chaleur, le premier écoulement de fluide (30, 40, 50) n'étant conduit que dans une première partie du bloc (9) d'échangeur de chaleur et le deuxième écoulement de fluide (30, 40, 50) n'étant conduit que par une deuxième partie du bloc (9) d'échangeur de chaleur, la première et la deuxième partie ne se coupant pas et la première et la deuxième partie s'étendant chacune sur toute la hauteur du bloc (9) d'échangeur de chaleur, la hauteur du bloc (9) d'échangeur de chaleur étant son extension dans la direction de l'écoulement principal à travers les passages d'échange de chaleur,
le bloc (9) d'échangeur de chaleur présentant plusieurs plaques de séparation disposées parallèlement les unes aux autres et entre lesquelles sont situés les passages d'échange de chaleur pour le fluide calorifique ou le fluide frigorifique (10, 20), le premier écoulement de fluide (30, 40, 50) et le deuxième écoulement de fluide (30, 40, 50),
**caractérisé en ce que**
la première et la deuxième partie s'étendent toutes deux sur toute la profondeur du bloc (9) d'échangeur de chaleur, la profondeur du bloc (9) d'échangeur de chaleur étant son extension perpendiculairement au plan des plaques de séparation.

5. Procédé selon la revendication 4, **caractérisé en ce que** le premier et le deuxième écoulement de fluide (30, 40, 50) présentent chacun une pression inférieure à 3,5 bars et de préférence comprise entre 1,1 et 1,8 bars.

6. Procédé selon l'une des revendications 4 ou 5, **caractérisé en ce qu'**un autre écoulement de fluide dont la pression est supérieure à 4 bars est conduit à travers le bloc d'échangeurs de chaleur.

7. Procédé selon l'une des revendications 4 à 6, **caractérisé en ce que** les écoulements de fluide (30, 40, 50) sont obtenus par décomposition à basse température d'air d'alimentation.

8. Procédé selon la revendication 7, **caractérisé en ce que** les écoulements de fluide (30, 40, 50) sont mis en échange de chaleur indirect avec l'air d'alimentation (10, 20).
